# DEMANDE DE BREVET EUROPEEN

(11) **EP 0 724 204 A1**
(43) Date de publication de la demande: **31.07.1996**
(21) Numéro de dépôt: 96810047.9
(22) Date de dépôt: 24.01.1996
(51) Int. Cl.: G04B 19/22

(54) **Montre universelle à afichage analogique**

(30) Priorité: 26.01.1995 CH 228/95
(71) Demandeur: PETITJEAN GILBERT S.A., 2416 Les Brenets (CH)
(72) Inventeur: Feuz, Paul, 2300 La Cheux-de-Fons (CH)
(74) Mandataire: Meylan, Robert Maurice

(57) **Abrégé**

La montre est équipée d'une lunette tournante (12) entraînant, par une denture intérieure (34), un support (27) monté rotativement autour de l'axe (X) de l'aiguillage et portant un train d'engrenage auxiliaire composé d'une chaussée (22), d'une roue des heures (25) et d'une minuterie (23, 24), de telle manière que l'entraînement en rotation de la lunette tournante a pour effet d'entraîner les aiguilles. Un choix judicieux des rapports de transmission assure que l'aiguille des heures effectue deux tours complets pour un tour de la lunette tournante. La mise à l'heure se fait de manière conventionnelle. Des indications géographiques correspondant au vingt-quatre fuseaux horaires sont apposées sur la lunette tournante ou sur la glace.

## Description

L'invention concerne une pièce d'horlogerie universelle, c'est-à-dire capable d'afficher l'heure sous différents fuseaux horaires, et plus particulièrement une montre bracelet dite montre universelle. Cette pièce d'horlogerie comporte au moins un indicateur des heures prévu pour effectuer un tour en douze heures et un indicateur des minutes prévu pour effectuer un tour en une heure, ainsi qu'un mouvement entraînant de manière conventionnelle l'indicateur des minutes et l'indicateur des heures, et un organe tournant indicateur d'au moins deux fuseaux horaires et entraînable manuellement en rotation. Les indicateurs des heures et des minutes peuvent être constitués d'aiguilles ou de disques.

On connaît déjà des montres dont le bracelet porte des inscriptions indiquant le décalage horaire entre différents endroits de la planète. Grâce à ces indications l'utilisateur d'une telle montre, en actionnant sa couronne, peut amener les aiguilles dans la position correspondant à l'heure de n'importe lequel des fuseaux horaires. De façon complémentaire, la demande de brevet EP 0 461 547 décrit un indicateur de fuseaux horaires utilisable avec une telle montre. Cet indicateur est constitué d'un jeu de passants interchangeables portant chacun une indication géographique correspondant à l'un des vingt-quatre fuseaux horaires et destinés à être portés sélectivement sur le bracelet de la montre pour indiquer sur lequel fuseau horaire celle-ci est réglée. Une montre universelle particulièrement simple comme celle-ci présente des défauts. En effet, le changement d'heure, effectué à l'aide de la couronne de mise à l'heure, est une opération relativement laborieuse. L'utilisateur ne doit pas oublier l'heure initiale à laquelle il a commencé la manipulation, et de plus, pour ne pas perdre l'heure exacte il doit estimer de combien l'aiguille des minutes s'est déplacée pendant cette manipulation.

On connaît également de nombreuses pièces d'horlogerie ou montres universelles comportant des moyens permettant de régler la position de l'aiguille des heures sans que la progression normale de l'aiguille des minutes ne soit perturbée. Ce réglage de l'aiguille des heures est effectué soit en continu, soit par sauts. Le brevet DE 1 673 621, en particulier, décrit une montre dont le mouvement comporte un rouage planétaire reliant l'aiguille des minutes à celles des heures. Le positionnement de l'aiguille des heures peut être effectué en faisant tourner une cage portant la roue planétaire de ce rouage au moyen d'un poussoir et d'un encliquetage. Ce type de montre universelle présente également des défauts. En effet, le fait d'effectuer des changements d'heure sans déplacer l'aiguille des minutes peut donner à l'usager l'impression d'un intervalle de temps escamoté. De plus, si l'on désire obtenir une montre universelle de ce type à partir d'un mouvement d'horlogerie conventionnel, les modifications qu'il faut apporter à ce mouvement sont relativement nombreuses et délicates.

Le but de la présente invention est de fournir une pièce d'horlogerie ou montre universelle dans laquelle les indicateurs, en particulier les aiguilles, peuvent, par une opération très simple, être amenés dans une position correspondant à l'heure de n'importe quel fuseau horaire, cette pièce d'horlogerie pouvant de plus être réalisée facilement à partir d'un mouvement d'horlogerie classique et ordinaire.

La pièce d'horlogerie selon l'invention est caractérisée en ce qu'elle comprend un train d'engrenages auxiliaire situé à l'extérieur de la cage du mouvement, ce train d'engrenages étant composé d'une chaussée, d'une roue des heures et d'une minuterie et en ce que le mobile de minuterie est monté sur un support monté rotativement autour de l'axe de rotation des indicateurs et lié cinématiquement audit organe tournant de telle manière que l'entraînement en rotation de l'organe tournant indicateur des fuseaux horaires a pour effet d'entraîner l'indicateur des heures et l'indicateur des minutes en rotation à travers la minuterie.

L'entraînement en rotation de l'organe tournant indicateur des fuseaux horaires, qui se présentera généralement sous la forme d'une lunette tournante, a par conséquent pour effet de faire tourner les indicateurs des heures et des minutes de la même manière que lors d'une mise à l'heure conventionnelle.

Le changement de fuseau horaire pourrait se faire par une rotation d'un angle quelconque de la lunette tournante mais en pratique, la montre sera généralement équipée d'une lunette tournante susceptible d'occuper vingt-quatre positions correspondant aux vingt-quatre fuseaux horaires, cette lunette tournante effectuant un tour complet pour deux tours de l'indicateur des heures. Lorsque cette lunette tournante effectue un demi-tour, l'indicateur des heures effectue un tour et le support rotatif de la minuterie effectue un tour et un onzième de tour.

Le mouvement d'horlogerie peut être aussi bien un mouvement mécanique, automatique ou non, qu'un mouvement électronique. Dans le cas d'un mouvement mécanique la mise à l'heure s'effectue de manière conventionnelle au moyen de la couronne de remontoir.

Le dessin annexé représente, à titre d'exemple, une forme d'exécution de l'invention, ainsi qu'une variante de celle-ci.

La figure 1 est une vue de dessus d'une montre selon l'invention.

La figure 2 est une vue en coupe selon 3H - 9H de la montre représentée à la figure 1, mais dans laquelle les aiguilles des minutes et des heures ont été ramenées dans le plan du dessin pour une meilleure compréhension de celui-ci.

La figure 3 est une vue de dessus d'une variante d'exécution.

La montre représentée à la figure 1, repérée par la référence générale 1, comprend une boîte 2 logeant un cadran 4 devant lequel tourne une aiguille des heures 6 et une aiguille des minutes 7 autour d'un axe géométrique de rotation X (figure 2). Le cadran 4 porte des indications d'heures d'un type classique et il est protégé par une glace 8 qui est maintenue fixée dans le cran de glace d'une carrure-lunette 10. La montre 1 comporte de plus un organe indicateur de fuseaux horaires constitué d'une lunette tournante 12 dont la circonférence porte vingt-quatre graduations telles que la graduation 13 et vingt-quatre indications géographiques 14 correspondant aux vingt-quatre fuseaux horaires. La position de la lunette tournante 12 peut être repérée à l'aide d'un index fixe 5 apposé sur le cadran ou sur la glace. Les indications géographiques sont disposées dans un ordre tel que lorsqu'on parcourt la périphérie de la lunette tournante 12 dans le sens des aiguilles d'une montre, on se déplace autour de la terre d'Ouest en Est. Il sera naturellement possible de réaliser une montre sur lesquelles les indications géographiques sont disposées dans l'ordre inverse. La montre est en outre munie d'une couronne usuelle de remontoir 15.

La carrure-lunette 10 est elle-même entourée d'une carrure annulaire 16, la lunette tournante 12 étant retenue entre cette carrure annulaire extérieure 16 et une portée de la carrure-lunette 10. La lunette tournante 12 peut occuper vingt-quatre positions dans lesquelles elle est maintenue par une encliquetage constitué d'un cliquet vertical 17 monté dans la carrure annulaire 16 et poussé par un ressort 18, ce cliquet 17 coopérant avec vingt-quatre creux 19 de la lunette tournante 12. Sur la carrure 16 est fixé un fond de boîte 19.

La montre est équipée d'un mouvement 20, par exemple un mouvement mécanique. Ce mouvement 20 ne se distingue d'un mouvement standard que par le fait que sa chaussée 35 est raccourcie, et présente une denture 36 ou un crabot à son extrémité supérieure. La montre est par contre équipée d'un train d'engrenages auxiliaire monté à l'extérieur de la cage du mouvement, train d'engrenages constitué d'une chaussée auxiliaire 22 montée rotativement sur un chevillot 21 fixé au pignon de centre (non représenté), d'une roue de minuterie 23 avec son pignon de minuterie 24 et d'une roue des heures avec son canon 25a situés entre la cage du mouvement et le cadran 4. L'extrémité inférieure de la chaussée auxiliaire 21 est munie d'une denture ou autre crabot venant en prise avec la denture 36 de la chaussée principale 35 de telle manière que les deux chaussées sont solidaires en rotation. En outre la cheville 26, sur laquelle est monté le mobile de minuterie 23/24, est fixé sur un support 27 monté rotativement dans la boîte autour de l'axe X. Ce support 27 se présente sous la forme d'une pièce circulaire munie d'une couronne dentée 28 et présentant un creusure 29 dans laquelle sont logés les mobiles 22 à 25. Cette creusure est fermée par une plaque 30 fixée sur le support rotatif 27. Ce support 27 est lui-même supporté rotativement par une bague fixe 31 supportant le cadran 4. La couronne dentée 28 est en prise avec un premier renvoi 32 lui-même en prise avec un second renvoi 33, identique au renvoi 32, ces deux renvois étant pivotés sur la bague fixe 31. Le renvoi 33 est lui-même en prise avec une denture radiale 34 formée sur le côté intérieur de la lunette tournante 12. La denture 34 présente cent-quarante-quatre dents et la couronne dentée 28 soixante-six dents. Lorsqu'on entraîne en rotation la lunette tournante 12, le support tournant 27 est ainsi entraîné en rotation dans le même sens que la lunette tournante 12 en raison des deux renvois 32 et 33, avec un rapport de transmission égal à 144/66 ou 24/11.

Une rotation de la lunette tournante 12 a ainsi pour effet d'entraîner la minuterie 23/24 en rotation autour du chevillot 26 et autour de l'axe X. La liaison cinématique entre la lunette tournante 12 et le support rotatif 27 est telle que lorsque la lunette tournante 12 effectue un tour, le support rotatif 27 effectue deux tours et deux onzièmes de tour et l'aiguille des heures effectue deux tours. Si l'on se réfère à un tour de cadran de l'aiguille des heures, c'est-à-dire douze heures, ce qui correspond à un demi-tour de la lunette tournante 12, le support rotatif 27 effectue un tour et un onzième de tour. Il convient de souligner que l'aiguille des heures est entraînée par l'intermédiaire de la minuterie et que l'aiguille des minutes tourne normalement comme lors d'une mise à l'heure conventionnelle. Lorsqu'on fait tourner la lunette tournante 12 dans le sens horaire, c'est-à-dire dans le sens croissant des fuseaux horaires, dont les indications passent successivement devant l'index 5, les aiguilles 6 et 7 tournent dans le même sens. L'avance d'un fuseau horaire, c'est-à-dire la rotation de la lunette tournante 12 de 1/24 tour a pour effet de faire tourner le support mobile 27 de 1/11 tour et l'aiguille des heures de 1/12 tour. La rotation des aiguilles est ainsi obtenue par une rotation du support 27 légèrement plus rapide que la rotation de la roue des heures 25.

La mise à l'heure s'effectue de manière conventionnelle au moyen de la couronne de remontoir 15. On constate que le pignon de minuterie et la roue des heures du mouvement standard pourraient être supprimés puisque l'entraînement de l'aiguille des heures s'effectue par la minuterie auxiliaire 25, ce qui permettrait de réduire l'épaisseur du mouvement 20.

La construction décrite nécessite un minimum d'intervention sur les mouvements existants. Dans le même esprit les deux chaussées pourraient être rendues solidaires en rotation par d'autres moyens, par exemple par une pièce auxiliaire de liaison.

Il serait cependant également possible de remplacer les deux chaussées par une chaussée unique en remplaçant la chaussée d'origine du mouvement par une chaussée plus longue munie d'une denture additionnelle.

Il serait également possible de remplacer le pignon de centre d'origine par un pignon de centre muni d'une tige plus longue remplaçant le chevillot 21.

La figure 3 représente une variante d'exécution dans laquelle les indication géographiques 66 correspondant aux différents fuseaux horaires sont apposées sur la glace 8, la lunette tournante 12 étant simplement munie de deux index 68, 69 situés à quinze degrés l'un de l'autre, l'index 69 correspondant à l'heure d'été et l'index 68 à l'heure d'hiver. Lorsque par exemple, la montre est réglée sur l'heure d'été de Paris, comme c'est le cas sur la figure 3, on passe à l'heure d'hiver de Paris en faisant tourner simplement la lunette 12 de manière à amener l'index 68 devant l'indication "Paris".

## Revendications

1. Pièce d'horlogerie universelle comportant au moins un indicateur des heures (6) prévu pour effectuer un tour en douze heures et un indicateur des minutes (7) prévu pour effectuer un tour en une heure et comprenant un mouvement (20) entraînant de manière conventionnelle l'indicateur des minutes et l'indicateur des heures, et un organe tournant indicateur d'au moins deux fuseaux horaires (12) entraînable manuellement en rotation, ladite pièce d'horlogerie étant caractérisée en ce qu'elle comprend un train d'engrenages auxiliaire situé à l'extérieur de la cage du mouvement, ce train d'engrenage étant composé d'une chaussée (22), d'une roue des heures (25) et d'une minuterie (23, 24) et en ce que ledit mobile de minuterie (23, 24) est monté sur un support (27) monté rotativement autour de l'axe de rotation des indicateurs et lié cinématiquement audit organe tournant indicateur des fuseaux horaires (12) de telle manière que l'entraînement en rotation de cet organe tournant a pour effet d'entraîner l'indicateur des heures et l'indicateur des minutes en rotation à travers la minuterie.

2. Pièce d'horlogerie selon la revendication 1, caractérisée en ce que la liaison cinématique est telle que lorsque l'organe indicateur des fuseaux horaires (12) effectue un demi-tour, le support rotatif (27) de ladite minuterie effectue un tour et un onzième de tour et l'indicateur des heures effectue un tour.

3. Pièce d'horlogerie selon la revendication 1 ou 2, caractérisée en ce que ledit organe indicateur (12) est constitué d'une lunette tournante.

4. Pièce d'horlogerie selon la revendication 3, caractérisée en ce que ladite lunette tournante (12) comporte sur une de ses parties visibles des indications géographiques (14) correspondant à au moins deux fuseaux horaires.

5. Pièce d'horlogerie selon la revendication 3, caractérisée en ce que la glace (8) comporte, près de sa périphérie, des indications géographiques (66) correspondant aux fuseaux horaires, et en ce que ladite lunette tournante (12) comporte deux index (68, 69) pouvant être amenés vis-à-vis des différentes indications géographiques (66), et étant disposés à quinze degrés l'un de l'autre pour correspondre respectivement à l'heure d'été et à l'heure d'hiver.

6. Pièce d'horlogerie selon l'une des revendications 1 à 5, caractérisée en ce que ladite chaussée (22) est une chaussée auxiliaire solidaire en rotation de la chaussée (35) du mouvement.

7. Pièce d'horlogerie selon l'une des revendications 1 à 5, caractérisé en ce qu'elle comprend une chaussée unique entraînable à la fois par la couronne de mise à l'heure (15) et par ledit organe tournant (12).
